# EUROPÄISCHE PATENTSCHRIFT

(11) **EP 0 551 581 B1**
(45) Veröffentlichungstag und Bekanntmachung des Hinweises auf die Patenterteilung: **02.01.1997**
(21) Anmeldenummer: 92119190.4
(22) Anmeldetag: 10.11.1992
(51) Int. Cl.: B22D 41/18, B22D 2/00

(54) **Stopfen für metallurgische Gefässe**
Slopper for metallurgical vessels
Quenouille pour récipients métallurgique

(30) Priorität: 23.12.1991 DE 4142773
(43) Veröffentlichungstag der Anmeldung: 21.07.1993
(73) Patentinhaber: Thyssen Stahl Aktiengesellschaft, 47166 Duisburg (DE)
(72) Erfinder: Lax, Hermann, W-4000 Düsseldorf 31 (DE); Au, Andreas, W-4100 Duisburg 18 (DE)
(74) Vertreter: Cohausz & Florack Patentanwälte

(56) Entgegenhaltungen:
- DE-C- 583 497
- US-A- 3 200 457
- US-A- 3 373 910
- US-A- 4 433 832

## Beschreibung

Die Erfindung bezieht sich auf einen aus Feuerfestmaterial bestehenden Stopfen in Form einer Stange für ein metallurgisches Gießgefäß insbesondere mit einem zu einem Ausgang in der Stopfenkappe führenden axialen Kanal für Gas, Zusatzstoffe od.dgl., wie aus der US-A-3 200 457 bekannt.

Beim Gießen ist die Überwachung der Gießtemperatur der Schmelze, insbesondere der das Gießgefäß über dessen Auslaß verlassenden Schmelze, wichtig. Deshalb ist bei einem anderen bekannten Gießgefäß vorgesehen, zwischen dem Auslaß des Gießgefäßes und einem die Schmelze zuführenden Gießstrahlschutzrohr eine Temperaturmeßeinrichtung in Form eines in einem Schutzrohr aus Feuerfestmaterial angeordneten Thermoelementes anzuordnen. Dieses Schutzrohr ist auf einer Abdeckung des Gießgefäßes montiert. Bei der Vorbereitung eines jeden Gusses ist es erforderlich, diese Meßeinrichtung zu installieren. Die Manipulation mit dem Schutzrohr auf dem Deckel des Gießgefäßes ist für die Bedienungspersonen umständlich. Hinzu kommt, daß bei dicken Schlackendecken auf dem Stahlbad das wegen des geforderten geringen Wärmeisolationswiderstandes dünnwandig ausgebildete Schutzrohr und das darin befindliche Thermoelement leicht beschädigt wird.

Ferner ist es bekannt, das Thermoelement mit den Meßleitungen in einem zentralen, unten verschlossenen axialen Kanal eines als Stange ausgebildeten Stopfens unterzubringen. Der Nachteil bei dieser Art der Anordnung besteht darin, daß es nicht möglich ist, über den Stopfen Gas und/oder Zusatzstoffe der Schmelze zuzuführen, und daß das Thermoelement wegen der dicken Wandung der Stopfenstange die Temperatur der Schmelze nur mit einer gewissen Zeitverzögerung und ungenau anzeigt.

Der Erfindung liegt die Aufgabe zugrunde, eine Einrichtung zur Temperaturmessung in einem metallurgischen Gießgefäß zu schaffen, die bei geringem Herstellungsaufwand robust ist und die Temperatur der über den Ausgang das Gießgefäß verlassenen Schmelze möglichst genau anzeigt.

Diese Aufgabe wird erfindungsgemäß bei einem Stopfen der eingangs genannten Art dadurch gelöst, daß im Stopfen exzentrisch ein vor der Stopfenkappe endender axialer Kanal vorgesehen ist, in dem ein Thermoelement mit Meßleitungen untergebracht ist.

Bei dem erfindungsgemäßen Stopfen ist der für die Unterbringung des Thermoelementes und der Meßleitungen erforderliche zusätzliche Aufwand gering. Das Thermoelement mit seinen Meßleitungen profitiert von der ohnehin notwendigen konstruktiven Robustheit des Stopfens. Deshalb kann die Wandstärke, wo das Thermoelement mit den Meßleitungen untergebracht ist, sehr gering sein, was der Forderung nach einer möglichst kleinen Verzögerungszeit bei der Temperaturmessung und der Meßgenauigkeit zugute kommt. Für die Meßgenauigkeit ist ferner von Vorteil, daß die Temperatur unmittelbar vor dem Auslaß des Gießgefäßes gemessen wird. Dies ist insbesondere dann von Vorteil, wenn das Gießgefäß mehrere Auslasse hat, wie es bei einer mehrsträngigen Gießanlage der Fall ist. In diesem Fall kann für jeden Auslaß individuell die Temperatur gemessen werden. Schließlich entfallen bei der Erfindung die sonst notwendigen Halterungs- und Installationsmittel für das Thermoelement und dessen Zuleitungen. Da der axiale Kanal für das Thermoelement exzentrisch im Stopfen angeordnet ist, bleibt auch genügend Raum für die Unterbringung des weiteren bis zu einem Ausgang in der Stopfenkappe führenden axialen Kanal für Gas, Zusatzstoffe od.dgl., so daß der Stopfen eine Doppelfunktion erfüllen kann.

Nach einer Ausgestaltung der Erfindung weist der Stopfen oberhalb der Stopfenkappe eine sich in axialer Richtung erstreckende, angeformte Rippe auf, in der sich der Kanal für das Thermoelement befindet. Diese Rippe ist deshalb von Vorteil, weil sich in diesem Fall über etwa den halben Umfang eine für die Wärmeleitung geringe, insbesondere gleichmäßig dicke Wandstärke erzielen läßt. Die Wandstärke der Rippe sollte höchstens 15 mm betragen.

Im folgenden wird die Erfindung anhand einer ein Ausführungsbeispiel darstellenden Zeichnung näher erläutert.

Im einzelnen zeigen:
- Fig. 1: ein Gießgefäß mit einem Gießstrahlschutzrohr für die zuzuführende Schmelze und einem Stopfen im Vertikalschnitt und Seitenansicht in schematischer Darstellung,
- Fig. 2: der Stopfen gemäß Fig. 1 in vergrößerter Darstellung im Axialschnitt und
- Fig. 3: der Stopfen gemäß Fig. 2 im Querschnitt nach Linie I-I der Fig. 2.

In ein Gießgefäß 1 wird über ein Gießstrahlschutzrohr 2 schmelzflüssiges Metall eingeführt, das über einen Auslaß 3 aus dem Gefaß 1 fließt. Das Gießgefäß 1 ist durch einen Deckel 4 abgedeckt. Ein Stopfen 5 in Form einer Stange, der über einen Tragarm 6 von einem heb- und senkbaren Antrieb 7 getragen ist, taucht über eine Öffnung in dem Deckel 4 in die Schmelze ein. Mit der am unteren Ende des Stopfens 5 ausgebildeten Stopfenkappe 5a kann der Auslaß 3 verschlossen werden.

Durch den aus gepreßtem Feuerfestmaterial geformten Stopfen 5 erstreckt sich ein axialer zentraler Kanal 5b, über den Gas, Zusatzstoffe od. dgl. direkt in den Auslaß 3 gefördert und der Schmelze zugesetzt werden können. Der Stopfen 5 hat im Querschnitt die Grundform eines Kreises. Oberhalb der Stopfenkappe 5a ist am Stopfen 5 eine Rippe 5c angeformt, in der ein weiterer axialer Kanal 5d sich erstreckt. In diesem axialen Kanal 5d ist ein Thermoelement 6 mit seinen Meßleitungen untergebracht. Die Wandstärke dieses Kanals 5d ist vergleichsweise dünn und beträgt höchstens 15 mm. Da das Thermoelement 6 sich unmittelbar oberhalb der Stopfenkappe 5a befindet und die Wandstärke im Bereich des Thermoelementes 6 allseits klein ist und das Thermoelement 6 mit möglichst wenig Spiel in dem Kanal 5d sitzen soll, ist gewährleistet, daß die Temperatur der das Gießgefäß 1 über den Auslaß 3 verlassenden Schmelze sehr schnell und sehr genau festgestellt wird.

Der Herstellungsaufwand für den Stopfen mit integrierter Temperaturmessung ist gering. Die Anformung der Ausbuchtung 5c erfordert bei dem üblichen Verpressen des Feuerfestmaterials zum Stopfen 5 keinen zusätzlichen Aufwand. Entweder wird der Kanal 5d gebohrt oder beim Verpressen angeformt.

## Patentansprüche

1. Aus Feuerfestmaterial bestehender Stopfen (5) in Form einer Stange für ein metallurgisches Gießgefäß (1) insbesondere mit einem zu einem Ausgang (5d') in der Stopfenkappe (5a) führenden axialen Kanal (5b) für Gas, Zusatzstoffe und dergleichen,
**dadurch gekennzeichnet,** daß in dem Stopfen (5) exzentrisch ein vor der Stopfenkappe (5a) endender axialer Kanal (5d) vorgesehen ist, in dem ein Thermoelement (6) mit Meßleitungen untergebracht ist.

2. Stopfen nach Anspruch 1,
**dadurch gekennzeichnet,** daß der Stopfen (5) oberhalb der Stopfenkappe (5a) eine sich in axialer Richtung erstreckende, angeformte Rippe (5c) aufweist, in der sich der Kanal (5d) für das Thermoelement (6) befindet.

3. Stopfen nach Anspruch 2,
**dadurch gekennzeichnet,** daß die Wandstärke der Rippe (5c) höchstens 15 mm beträgt.

## Claims

1. A plug (5) made of refractory material in the form of a rod for a metallurgical casting vessel (1), the plug more particularly being formed with an axial channel (5b) for gas, additives and the like which extends to an outlet (5d') in the plug cap (5a), characterized in that the plug (5) is formed eccentrically with an axial channel (5d) which terminates in front of the plug cap (5a) and in which a thermocouple (6) with measuring cables is accommodated.

2. A plug according to claim 1, characterized in that the plug (5) has above the plug cap (5a) an axially extending formed-on rib (5c) which is formed with the channel (5d) for the thermocouple (6).

3. A plug according to claim 2, characterized in that the wall thickness of the rib (5c) is 15 mm at the most.

## Revendications

1. Tampon de quenouille (5) en matériau réfractaire, réalisé sous la forme d'une tige et destiné à un récipient de coulée métallurgique (1), ce tampon de quenouille comprenant notamment un canal axial (5b) pour du gaz, des additifs ou analogues, conduisant à une sortie (5d') prévue dans le sommet (5a) du tampon de quenouille, caractérisé en ce que dans le tampon de quenouille (5) est prévu excentriquement un canal axial (5d) qui se termine avant le sommet (5a) du tampon de quenouille et dans lequel est disposé un thermocouple (6) muni de lignes de mesure.

2. Tampon de quenouille suivant la revendication 1, caractérisé en ce qu'il comporte, audessus de son sommet (5a), une nervure (5c) formée sur lui, s'étendant dans la direction axiale et dans laquelle se trouve le canal (5d) pour le thermocouple.

3. Tampon de quenouille suivant la revendication 2, caractérisé en ce que l'épaisseur de paroi de la nervure (5c) est au plus égale à 15 mm.
